# EUROPÄISCHE PATENTSCHRIFT

(11) **EP 2 500 479 B1**
(45) Veröffentlichungstag und Bekanntmachung des Hinweises auf die Patenterteilung: **09.01.2019**
(21) Anmeldenummer: 12159663.9
(22) Anmeldetag: 15.03.2012
(51) Int. Cl.: E04B 2/86, E04C 2/04, E04C 2/288

(54) **Wandbauelement aus zwei beabstandenten Betonschalen, die mit einem Bolzen verbunden werden**
Wall construction element consisting of two layers of concrete which are spaced apart and connected with a bolt
Élément de construction mural avec deux éléments en béton écartés l'une de l'autre, qui sont connectés avec un boulon

(30) Priorität: 16.03.2011 DE 102011014063
(43) Veröffentlichungstag der Anmeldung: 19.09.2012
(73) Patentinhaber: Syspro-Gruppe Betonbauteile e.V., 63526 Erlensee (DE)
(72) Erfinder: Kahmer, Herbert, 63526 Erlensee (DE)
(74) Vertreter: Bernhardt, Reinhold

(56) Entgegenhaltungen:
- DE-A1-102007 013 626
- DE-U1- 20 318 424
- DE-U1-202009 004 195
- US-A1- 2005 016 095

## Beschreibung

Die Erfindung betrifft ein Wandbauelement mit zueinander im Abstand angeordneten Betonschalen und die Betonschalen verbindenden, mit ihren Enden in den Schalenbeton eingebetteten Bolzen, wobei wenigstens eines der beiden Bolzenenden beim Einbetonieren gegen eine die betreffende Schale bildende Schalungsfläche anliegt.

Wandbauelemente sind aus der DE 10 2005 041 082 A1 bekannt. Die Verbindungsbolzen dieser bekannten Wandbauelemente bestehen aus Bündeln über die Länge des Bolzens endloser Glasfaserstränge, die in einen Kunststoff eingebettet sind. An ihren Enden sind die Bolzen asymmetrisch mit einer Endfläche ausgebildet, die zur Bolzenlängsachse in einem Winkel von 30 ° bis 85 ° steht. Während die Zugfestigkeit der Verbindungsbolzen verhältnismäßig hoch ist, weisen sie eine geringe Druck- und Schubfestigkeit auf und sind aufgrund der durchgehenden Glasfasern gegen nachträgliches Anbohren äußerst empfindlich. Problematisch ist auch die sog. Glasfaserkorrosion, die eine Vergütung der Bolzenoberfläche erfordert.

Bei einem in der DE 20 2007 004 408 U1 beschriebenen Wandbauelement der eingangs genannten Art wird eine zu geringe Druck- und Schubfestigkeit der Verbindungsbolzen durch zusätzliche, Druck- und Schubkräfte übertragende Elemente ausgeglichen. Entsprechend hoch ist der Materialaufwand.

Sowohl bei dem Wandbauelement nach der DE 10 2005 041 082 A1 als auch demjenigen nach der DE 20 2007 004 408 U1 treten nachteilig Abplatzungen und Mikrorisse auf der Außenseite der Betonschalen in dem in Fig. 4 durch H und D gekennzeichneten Bereich auf, welcher den Enden der Verbindungsbolzen gegenüberliegt. Dies betrifft insbesondere die Betonschale, welche als zweite gegossen wird.

Wandbauelemente der eingangs erwähnten Art gehen aus der DE 20 2009 004 195 U1, der DE 203 18 424 U1, der US 2005/0016095 A1 sowie der DE 10 2007 013 626 A1 hervor. Alle diese bekannten Wandbauelemente weisen als Einrichtungen zum Halten eines Bolzenendes im Abstand von einer die betreffende Betonschale bildenden Schalungsfläche ein sich gegenüber dem Bolzenquerschnitt gleichmäßig verjüngendes Endstück auf.

Der Erfindung liegt die Aufgabe zugrunde, ein neues verbessertes Wandbauelement der eingangs erwähnten Art zu schaffen, bei dem Abplatzungen und Mikrorisse in den genannten Bereichen weitgehend vermieden sind.

Das diese Aufgabe lösende Wandbauelement nach der Erfindung ist dadurch gekennzeichnet, dass das Bolzenende gegen die Schalungsfläche über einen gegenüber dem Bolzen im Querschnitt verringerten Freiraum für die Aufnahme von Zuschlagskörnern im Schalenbeton bildenden Abstandshalterzapfen anliegt, wobei ein sich zu dem Abstandhalterzapfen hin im Querschnitt verringernder Abschnitt des Bolzens und der Abstandhalterzapfen einen den Freiraum umfassenden Projektionsbereich zwischen dem unverjüngten Ende des Bolzens und der Schalungsfläche zu 20 bis 30 % ausfüllen.

Durch die erfindungsgemäßen Einrichtungen lässt sich zwischen den Enden der Bolzen und der durch die Schalungsfläche gebildeten äußeren Schalenoberfläche vorteilhaft ein Bereich bilden, der problemlos Zuschlagskörner aufnehmen kann. Durch Temperaturschwankungen bedingte Abplatzungen dünner Betonschichten lassen sich so verhindern.

In der Ausführungsform der Erfindung umfassen die genannten Einrichtungen einen gegenüber dem Bolzen im Querschnitt verringerten Abstandhalterzapfen. Vorteilhaft schiebt dieser dünne, ggf. elastische Zapfen im Weg befindliche Zuschlagskörner zur Seite, bevor er auf dem Schalungsboden aufsitzt.

Zweckmäßig ist der Abstandhalterzapfen koaxial zur Längsachse des Bolzens angeordnet. Sein Querschnitt kann sich zu seinem freien Ende hin verringern.

Vorzugsweise verringert sich auch der Querschnitt des Bolzens zu dem Abstandhalterzapfen hin. Zwischen dem Bolzenende und dem Schalungsboden entsteht dann ein Projektionsbereich, in den nur noch der Abstandhalterzapfen und das sich verjüngende Bolzenende hineinreicht, wobei der Ausfüllungsgrad dieses Projektionsbereiches zweckmäßig 20 bis 30 % beträgt und der restliche Raum frei bleibt.

In einer Ausführungsform der Erfindung geht die Mantelfläche des sich im Querschnitt verringernden Bolzens knickfrei in die Mantelfläche des Abstandhalterzapfens über.

Als zweckmäßige Länge des Abstandhalterzapfens hat sich bei einem Bolzendurchmesser von etwa 16 mm eine Länge von zwischen 4 mm und 6 mm erwiesen. Der Zapfendurchmesser liegt zweckmäßig zwischen 3 mm und 5 mm. Eine Verringerung des Zapfendurchmessers kann z.B. von 5 mm auf 3 mm am freien Ende erfolgen.

In einer besonders bevorzugten Ausführungsform der Erfindung besteht der Bolzen einschließlich der genannten Einrichtungen aus Polyamid, vorzugsweise mit einem Zusatz kurzer Glasfasern von 30 % bis 50 %. So lässt sich zweckmäßig eine hohe Druck- und Schubfestigkeit in Verbindung mit einem geeigneten E-Modul erreichen. Solche Bolzen können das Eigengewicht der Außenschale allein abtragen, was zusätzlich zur Vermeidung von Rissen und Abplatzungen beiträgt. Halteeinrichtungen, insbesondere ein Aufsetzen der Außenschale fußseitig auf einen Träger, was zu Wärmebrücken führt, können entfallen.

Die Bolzen sind zweckmäßig einstückig als Gussteil, insbesondere Spritzgussteil hergestellt. Die Oberfläche ist nicht vergütet, da die Glasfaserkorrosion nicht zum Versagen von Endlossträngen führen kann, sondern sich nur an oberflächennahen Faserpartikeln abspielt. Die Bolzen können Anformungen, insbesondere Ringvorsprünge und/oder Längsrippen aufweisen. Durch Ringvorsprünge und Längsrippen lässt sich die Schallübertragung dämpfen. Ringvorsprünge können anderseits auch zur Abdichtung von Durchgangsöffnungen für die Bolzen in einer Wärmedämmung dienen.

Ringvorsprünge dienen als sog. WU-Kragen ferner auch zur Abdichtung im Ortbeton bei auf die Außenschale drückendem Wasser sowie zur Verlängerung des Fließweges, wenn Feuchte am Bolzen entlang wandert.

Als weitere Anformungen kommen Noppen in Betracht, die eine besondere Anhaftung der Bolzen an den Beton ermöglichen. In einer weiteren Ausführungsform der Erfindung sind als Anformungen Ösen vorgesehen, die die genannten Halteeinrichtungen bilden können, durch welche die Bolzen bei der Herstellung der zweiten Schale im Abstand vom Schalungsboden gehalten werden können.

Auch können die Ösen mehrerer Bolzen einen Stahl-Bewehrungsstrang aufnehmen.

Zweckmäßig ist eine der beiden Schalen als Tragschale, die andere als Vorsatzschale ausgebildet, wobei der Abstandhalterzapfen vorzugsweise an dem in die Vorsatzschale eingebetteten Ende der Bolzen gebildet ist.

Die oben genannte Dämmung erstreckt sich vorzugsweise durchgehend über das gesamte Wandbauelement, mit Ausnahme von Durchgangsöffnungen für die Bolzen.

Die Erfindung wird nachfolgend anhand von Ausführungsbeispielen und der beiliegenden, sich auf diese Ausführungsbeispiele beziehenden Zeichnungen weiter erläutert. Es zeigen:
- Fig. 1: ein erfindungsgemäßes Wandbauelement,
- Fig. 2: verschiedene Ausführungsbeispiele für Verbindungsbolzen eines erfindungsgemäßen Wandbauelements, wobei die letzte Figur nicht Teil der Erfindung ist,
- Fig. 3: ein weiteres Ausführungsbeispiel für einen Verbindungsbolzen eines erfindungsgemäßen Wandbauelements, und
- Fig. 4: eine in Verbindung mit Fig. 2 die Wirkung der Verbindungsbolzen, gemäß dem Stand der Technik, erläuternde Darstellung.

Ein in Fig. 1 gezeigtes Wandbauelement umfasst eine Tragschale 1 und eine zu der Tragschale 1 im Abstand angeordnete Vorsatzschale 2. Die Vorsatzschale 2 ist auf ihrer Innenseite mit einer Dämmung 3 verbunden. Zwischen der Dämmung 3 und der Tragschale 1 befindet sich eine Lage 4 aus Ortbeton, die die Tragschale 1 verstärkt. Die Tragschale 1 ist mit der Vorsatzschale 2 allein durch Bolzen 5 verbunden, die mit ihren Enden in den Beton der Trag- bzw. Vorsatzschale eingebettet sind.

In dem gezeigten Ausführungsbeispiel beträgt die Gesamtdicke des Wandbauelements 36 cm, die Tragschalendicke 5 cm, die Ortbetonschichtdicke 12 cm, die Vorsatzschalendicke 7 cm und die Dicke der Dämmung 12 cm. Sowohl die Tragschale 1 als auch die Vorsatzschale 2 weisen eine Stahlbewehrung auf. Die Bolzen 5 bestehen aus Polyamid, in das kurze, z.B. nur 100 µm bis 400 µm lange und etwa 10 µm dicke Glasfasern eingebettet sind, wobei der Glasfaseranteil zwischen 30 % und 50 % liegt. Die Druck- bzw. Schubfestigkeit liegt bei 200 MPa.

Bei Randabmessungen des Wandbauelements von 3 m x 4 m sind in dem gezeigten Ausführungsbeispiel zur Verbindung der Tragschale 1 mit der Vorsatzschale 2 insgesamt 48 Bolzen 5 vorgesehen. Die Dämmung 3 erstreckt sich bis auf Öffnungen für die Bolzen 5 durchgehend über die gesamte Fläche des Wandbauelements.

Ein in Fig. 3 detaillierter gezeigtes Ausführungsbeispiel für einen Bolzen 5 weist an seinem zur Einbettung in die Vorsatzschale 2 vorgesehenen Ende einen zur Bolzenlängsachse koaxialen Abstandhalterzapfen 6 auf, der von einer konischen Endfläche 7 des Bolzens 5 vorsteht und dessen Länge 5 mm und dessen Durchmesser 3 mm beträgt. An die konische Endfläche 7 schließt sich ein erster Ringvorsprung 8 an, dem im Abstand weitere unterschiedlich breite Ringvorsprünge folgen, von denen in Fig. 3 die Ringvorsprünge 9,10,11,1 1',12 und 13 gezeigt sind. Der dünnere, jedoch einen größeren Durchmesser von etwa 30 mm aufweisende Ringvorsprung 11' liegt im Bereich später einzubringenden Tragbetons, so dass er als WU-Kragen einen Feuchtedurchtritt verhindern kann.

Die Ringbreite der frei umlaufenden Oberfläche des Ringvorsprungs 11' beträgt etwa 14 mm bei einem Bolzendurchmesser von 16 mm. Die Oberfläche kann zur Verbesserung der Verbundwirkung mit dem Tragbeton profiliert oder rau sein.

Der Ringvorsprung 13 geht in eine konische Endfläche 14 über, die einen dem Abstandhalterzapfen 6 entsprechenden Zapfen aufweist. Zwischen den Ringstegen stehen von dem Bolzen 5 jeweils so weit wie die Ringstege einander diametral gegenüberliegende Längsrippen 15 vor, z.B. acht Rippen verteilt über den Umfang.

Nach Aushärtung der zuerst unter Einbettung der Bolzen 5 gegossenen Vorsatzschale 2 erfolgt das Ausgießen des Betons für die Tragschale 1 auf einem Schalungsboden, wobei zuvor die Dämmung 3 auf den noch unverfestigten Schalenbeton der Vorsatzschale 2 aufgelegt wurde, so dass sie daran anhaftet. Die Bolzen 5 werden durch Öffnungen in der Dämmung 3 hindurch in den frischen Beton der Vorsatzschale eingedrückt, bis die Abstandhalterzapfen 6 mit ihrem freien Ende zur Anlage gegen den Schalungsboden kommen. Die Schubfestigkeit der Bolzen 5 reicht aus, um das Gewicht der Vorsatzschale 2 aufzunehmen, wenn diese gedreht und in den frischen Beton der Tragschale 1 gedrückt wird.

In einer für das geschmeidige Durchstecken angepassten Ausbildung sind die Ringvorsprünge konisch, d.h. der Durchmesser des Ringvorsprungs 8 verringert sich von 16 auf 15 mm und der des Ringvorsprungs 9 von 15 auf 14 mm. Der Durchmesser der Ringvorsprünge 10 bis 13 liegt bei 14 mm.

Wie Fig. 2 zeigt, sorgt der Abstandhalterzapfen 6, dessen Durchmesser klein im Vergleich zum Gesamtdurchmesser D des Bolzens 5 ist, zwischen dem Bolzenende und dem Schalungsboden 16 für genügend Freiraum 17, um Zuschlagskörner 18 aufzunehmen. Ein Abplatzen von Beton auf der Außenseite der Vorsatzschale 2 wird so vermieden. Beim Einsenken der Bolzen in den noch flüssigen Beton sorgt der dünne und elastische Abstandhalterzapfen 6 für geeignete Abdrängung der Zuschlagkörner zur Seite.

Gemäß dem in Fig. 2 in der Mitte gezeigten Ausführungsbeispiel für einen Bolzen 5 kann sich ein Abstandhalterzapfen 6a zum freien Ende hin verjüngen und am anderen Ende knickfrei unmittelbar in eine gekrümmte Mantelfläche 21 des Bolzens 5 übergehen.

Bei einer in Fig. 2 ganz rechts gezeigten Ausführungsform, die nicht Teil der Erfindung ist, ist an den Bolzen 5 eine Öse 20 angeformt, die es gestattet, die in die Vorsatzschale hineinstehenden Bolzen 5 so zu halten, dass zwischen dem Schalungsboden 16 und einer konischen Bolzenendfläche 7a ein Freiraum 19 verbleibt.

Anstelle von Ösen könnten direkt in die Bolzen eingebaute Durchgangsöffnungen für die Aufnahme von Bewehrungsstangen vorgesehen sein.

Die Bolzen können einen Schraubgrund für einen Dübel bilden.

## Patentansprüche

1. Wandbauelement mit zueinander im Abstand angeordneten Betonschalen (1,2) und die Betonschalen verbindenden, mit ihren Enden in den Schalenbeton eingebetteten Bolzen (5), wobei wenigstens eines der beiden Bolzenenden beim Einbetonieren gegen eine die betreffende Schale (2) bildende Schalungsfläche (16) anliegt,
**dadurch gekennzeichnet,**
**dass** das Bolzenende gegen die Schalungsfläche (16) über einen, gegenüber dem Bolzen (5) im Querschnitt verringerten, Freiraum (17) für die Aufnahme von Zuschlagskörnern (18) im Schalenbeton bildenden Abstandhalterzapfen (6) anliegt, wobei ein sich zu dem Abstandhalterzapfen (6) hin im Querschnitt verringernder Abschnitt (7;21) des Bolzens (5) und der Abstandhalterzapfen (6) einen den Freiraum (17) umfassenden Projektionsbereich zwischen dem unverjüngten Ende des Bolzens (5) und der Schalungsfläche (16) zu 20 bis 30 % ausfüllen.

2. Wandbauelement nach Anspruch 1,
**dadurch gekennzeichnet,**
**dass** der Abstandhalterzapfen (6) koaxial zur Längsachse des Bolzens (5) angeordnet ist.

3. Wandbauelement nach Anspruch 1 oder 2,
**dadurch gekennzeichnet,**
**dass** sich der Querschnitt des Abstandhalterzapfens (6a) zu dessen freiem Ende hin verringert.

4. Wandbauelement nach einem der Ansprüche 1 bis 3,
**dadurch gekennzeichnet,**
**dass** die Mantelfläche (21) des sich im Querschnitt verringernden Bolzens (5) knickfrei in die Mantelfläche des Abstandhalterzapfens (6a) übergeht.

5. Wandbauelement nach einem der Ansprüche 2 bis 4 **dadurch gekennzeichnet,**
**dass** die Länge des Abstandhalterzapfens (6) zwischen 4 mm und 6 mm liegt und der Zapfendurchmesser 3 mm bis 5 mm beträgt.

6. Wandbauelement nach einem der Ansprüche 3 bis 5,
**dadurch gekennzeichnet,**
**dass** sich der Zapfendurchmesser zum freien Ende hin von 5 mm auf 3 mm verringert.

7. Wandbauelement nach einem der Ansprüche 1 bis 6,
**dadurch gekennzeichnet,**
**dass** die Bolzen (5) einschließlich der genannten Abstandhalterzapfen (6) aus Polyamid, insbesondere mit einem Glasfaserzusatz von vorzugsweise 30% bis 50 %, hergestellt sind.

8. Wandbauelement nach einem der Ansprüche 1 bis 7,
**dadurch gekennzeichnet,**
**dass** die Bolzen (5) einstückig als Gussteil, insbesondere Spritzgussteil, hergestellt sind.

9. Wandbauelement nach einem der Ansprüche 1 bis 8,
**dadurch gekennzeichnet,**
**dass** die Bolzen (5) Anformungen, insbesondere Ringvorsprünge (8-13) und/oder Längsrippen (15), aufweisen.

10. Wandbauelement nach Anspruch 9,
**dadurch gekennzeichnet,**
**dass** als Anformungen Noppen und/oder eine Öse (20) vorgesehen sind.

11. Wandbauelement nach einem der Ansprüche 1 bis 10,
**dadurch gekennzeichnet,**
**dass** eine der beiden Betonschalen (1,2) als Tragschale (1) und die andere Betonschale als Vorsatzschale (2) ausgebildet ist.

12. Wandbauelement nach Anspruch 11,
**dadurch gekennzeichnet,**
**dass** der Abstandhalterzapfen (6) an dem in die Vorsatzschale (2) eingebetteten Ende des Bolzens (5) gebildet ist.

13. Wandbauelement nach Anspruch 11 oder 12,
**dadurch gekennzeichnet,**
**dass** auf der Vorsatzschale (2) innenseitig eine, vorzugsweise über das gesamte Wandbauelement durchgehende, Dämmung (3) angeordnet ist.

## Claims

1. Wall construction element having spaced-apart concrete shells (1, 2) and bolts (5), which connect the concrete shells and have their ends embedded in the shell-structure concrete, wherein, during the concreting-in operation, at least one of the two bolt ends butts against a formwork surface (16) which forms the relevant shell (2),
**characterized**
**in that** the bolt end butts against the formwork surface (16) via a spacer pin (6), which has a reduced cross section in relation to the bolt (5) and forms free space (17) for accommodating aggregate particles (18) in the shell-structure concrete, wherein a portion (7; 21) of the bolt (5), said portion decreasing in cross section in the direction of the spacer pin (6), and the spacer pin (6) fill a projection region, which encompasses the free space (17) and is located between the non-tapered end of the bolt (5) and the formwork surface (16), by up to 20 to 30%.

2. Wall construction element according to Claim 1,
**characterized**
**in that** the spacer pin (6) is arranged coaxially in relation to the longitudinal axis of the bolt (5).

3. Wall construction element according to Claim 1 or 2,
**characterized**
**in that** the cross section of the spacer pin (6a) decreases in the direction of the free end of the same.

4. Wall construction element according to one of Claims 1 to 3,
**characterized**
**in that** the lateral surface (21) of the bolt (5), which decreases in cross section, merges smoothly into the lateral surface of the spacer pin (6a).

5. Wall construction element according to one of Claims 2 to 4,
**characterized**
**in that** the length of the spacer pin (6) is between 4 mm and 6 mm and the diameter of the pin is 3 mm to 5 mm.

6. Wall construction element according to one of Claims 3 to 5,
**characterized**
**in that** the diameter of the pin decreases from 5 mm to 3 mm in the direction of the free end.

7. Wall construction element according to one of Claims 1 to 6,
**characterized**
**in that** the bolts (5), including the aforementioned spacer pins (6), are produced from polyamide, in particular with a glass-fibre additive of preferably 30% to 50%.

8. Wall construction element according to one of Claims 1 to 7,
**characterized**
**in that** the bolts (5) are produced in one piece in the form of a moulding, in particular injection moulding.

9. Wall construction element according to one of Claims 1 to 8,
**characterized**
**in that** the bolts (5) have formed-on structures, in particular annular protrusions (8-13) and/or longitudinal ribs (15).

10. Wall construction element according to Claim 9,
**characterized**
**in that** the formed-on structures provided are protuberances and/or an eyelet (20).

11. Wall construction element according to one of Claims 1 to 10,
**characterized**
**in that** one of the two concrete shells (1, 2) is designed in the form of a bearing shell (1) and the other concrete shell is designed in the form of a facing shell (2).

12. Wall construction element according to Claim 11,
**characterized**
**in that** the spacer pin (6) is formed at that end of the bolt (5) which is embedded in the facing shell (2) .

13. Wall construction element according to Claim 11 or 12,
**characterized**
**in that** an insulation (3), preferably one which is continuous over the entire wall construction element, is arranged on the inside of the facing shell (2).

## Revendications

1. Élément de construction mural présentant des coquilles en béton (1, 2) disposées à une certaine distance l'une de l'autre et des boulons (5) reliant les coquilles en béton, incorporés avec leurs extrémités dans le béton des coquilles, au moins une des deux extrémités de boulon se plaçant, lors de l'incorporation par bétonnage, contre une surface de coquille (16) formant la coquille (2) en question, **caractérisé en ce que** l'extrémité de boulon se place contre la surface de coquille (16) via un tenon d'écartement (6) à section réduite par rapport au boulon (5), formant un espace libre (17) destiné à recevoir des grains d'agrégat (18) dans le béton de la coquille, une section (7 ; 21) du boulon (5), dont la section diminue vers le tenon d'écartement (6), et le tenon d'écartement (6) remplissant à raison de 20 à 30% une zone de projection comprenant l'espace libre (17) entre l'extrémité conique du boulon (5) et la surface de coquille (16).

2. Élément de construction mural selon la revendication 1, **caractérisé en ce que** le tenon d'écartement (6) est disposé de manière coaxiale par rapport à l'axe longitudinal du boulon (5).

3. Élément de construction mural selon la revendication 1 ou 2, **caractérisé en ce que** la section du tenon d'écartement (6a) diminue vers son extrémité libre.

4. Élément de construction mural selon l'une quelconque des revendications 1 à 3, **caractérisé en ce que** la surface enveloppante (21) du boulon (5) dont la section diminue se transforme sans coude en surface enveloppante du tenon d'écartement (6a).

5. Élément de construction mural selon l'une quelconque des revendications 2 à 4, **caractérisé en ce que** la longueur du tenon d'écartement (6) se situe entre 4 mm et 6 mm et le diamètre du tenon est de 3 mm à 5 mm.

6. Élément de construction mural selon l'une quelconque des revendications 3 à 5, **caractérisé en ce que** le diamètre du tenon diminue vers l'extrémité libre de 5 mm à 3 mm.

7. Élément de construction mural selon l'une quelconque des revendications 1 à 6, **caractérisé en ce que** le boulon (5), y compris le tenon d'écartement mentionné (6), est fabriqué en polyamide, en particulier avec addition de fibres de verre de préférence de 30% à 50%.

8. Élément de construction mural selon l'une quelconque des revendications 1 à 7, **caractérisé en ce que** les boulons (5) sont fabriqués en une seule pièce en tant que pièce moulée, en particulier en tant que pièce moulée par injection.

9. Élément de construction mural selon l'une quelconque des revendications 1 à 8, **caractérisé en ce que** les boulons (5) présentent des appendices, en particulier des saillies annulaires (8-13) et/ou des nervures longitudinales (15).

10. Élément de construction mural selon la revendication 9, **caractérisé en ce que** des boutons et/ou des oeillets (20) sont réalisés en tant qu'appendices.

11. Élément de construction mural selon l'une quelconque des revendications 1 à 10, **caractérisé en ce qu'**une des deux coquilles en béton (1, 2) est conçue comme coquille support (1) et l'autre coquille en béton en tant que coquille auxiliaire (2).

12. Élément de construction mural selon la revendication 11, **caractérisé en ce que** le tenon d'écartement (6) est formé au niveau de l'extrémité du boulon (5) incorporée dans la coquille auxiliaire (2).

13. Élément de construction mural selon la revendication 11 ou 12, **caractérisé en ce qu'**une isolation (3) est disposée sur la face interne de la coquille auxiliaire (2), s'étendant de préférence sur tout l'élément de construction mural.
